# FASCICULE DE BREVET EUROPEEN

(11) **EP 2 534 328 B1**
(45) Date de publication et mention de la délivrance du brevet: **03.09.2014**
(21) Numéro de dépôt: 11709157.9
(22) Date de dépôt: 08.02.2011
(51) Int. Cl.: E06B 9/24, F21V 33/00, F21Y 101/02, E06B 9/264, E06B 9/386, E06B 9/32, E06B 9/388

(54) **DISPOSITIF D'OCCULTATION D'UNE BAIE EQUIPE D'ACCESSOIRES ELECTRIQUES**
JALOUSIE MIT ELEKTISCHER EINRICHTUNG
WINDOW SHADE WITH ELECTICAL MEANS

(30) Priorité: 08.02.2010 FR 1000488
(43) Date de publication de la demande: 19.12.2012
(73) Titulaire: Navag, 69003 Lyon (FR)
(72) Inventeur: LEFEBVRE, Jean-Noel, F-69008 Lyon (FR)
(74) Mandataire: Le Cacheux, Samuel L.R.
(86) Numéro de dépôt international: PCT/FR2011/050258
(87) Numéro de publication internationale: WO 2011/095754

(56) Documents cités:
- EP-A2- 1 571 290
- DE-A1-102008 002 219
- US-A1- 2007 175 599

## Description

L'invention concerne le domaine technique des dispositifs ou systèmes d'occultation au moins partielle d'une baie, vitrée ou non, également appelés stores.

Ainsi, il est, par exemple, connu des stores dits bateaux qui comprennent un écran mobile en textile, divisé en panneaux qui, lorsque le store est relevé, se replient les uns sur les autres. Il existe également des stores, dits vénitiens comme par exemple connu par US 2007 0 175 599, comprenant un écran mobile constitué d'une série de lames parallèles superposées dont l'inclinaison transversale est ajustable de manière à permettre un réglage du niveau ouverture du store et donc d'occultation de la baie.

Ces deux types de stores comprennent généralement un châssis supérieur équipé d'un arbre d'enroulement d'au moins deux câbles de suspension supportant une barre de charge mobile entre une position haute et une position basse. L'écran mobile est alors interposé entre le châssis et la barre de charge de sorte que lorsque cette dernière est en position haute l'écran est replié tandis que l'écran est déplié lorsque la barre de charge est en position basse. La mise en oeuvre d'un arbre d'enroulement permet d'envisager une motorisation de la montée et de la descente du store au moyen d'une unité de commande et d'un moteur électrique assurant la rotation de l'arbre.

De tels types de stores donnent satisfaction pour ce qui concerne leur fonction première d'occultation au moins partielle de la baie qu'ils équipent. Toutefois, il est apparu que la position du store à proximité de la baie qu'il équipe pouvait être mise à profit pour enrichir les fonctionnalités du store et lui permettre de remplir d'autres fonctions que celle première d'occultation. Il est notamment apparu que le store pouvait être associé à des dispositifs électriques ou électroniques actifs ou passifs. Cependant, la mise en oeuvre de ces dispositifs, susceptibles d'être incorporés par exemple dans la barre de charge et/ou dans l'écran ou ses éléments constitutifs, pose le problème de leur raccordement de manière fiable et esthétique à un circuit d'alimentation et/ou de commande.

Afin de répondre à ce besoin d'une alimentation ou d'un raccordement électrique fiable des l'accessoires électriques susceptibles d'équiper la barre de charge ou l'écran, l'invention concerne un dispositif d'occultation au moins partielle d'une baie comprenant :
- un châssis supérieur équipé d'un arbre d'enroulement d'au moins un câble de suspension supportant une barre de charge mobile entre une position haute et une position basse,
- un écran mobile interposé entre le châssis et la barre de charge et adapté pour être dans un état replié en position haute de la barre de charge et dans un état déplié en position basse de la barre de charge,
- des moyens de manoeuvre de l'arbre enroulement,

Selon l'invention ce dispositif d'occultation est caractérisé en ce que :
- la barre de charge et/ou l'écran mobile comprennent au moins un accessoire électrique ou électronique,
- un câble de suspension, au moins, intègre au moins un conducteur électrique destiné à être raccordé à l'accessoire électrique,
- l'arbre d'enroulement est associé à au moins un collecteur tournant comprenant, d'une part, une bague collectrice solidaire en rotation de l'arbre et raccordée électriquement à chaque conducteur intégré à un câble de suspension et, d'autre part, un contacteur fixe solidaire du châssis et adapté pour assurer le raccordement électrique de la bague collectrice avec des moyens d'alimentation et/ou de commande de chaque accessoire électrique ou électronique.

La mise en oeuvre de conducteurs intégrés au câble de suspension permet d'obtenir une alimentation fiable dans la mesure où le mouvement du câble est synchrone avec le mouvement de la barre de charge notamment. De plus, la mise en oeuvre d'un collecteur tournant garanti la fiabilité de la connexion quelle que soit la position d'enroulement du câble. Ainsi, la combinaison de ces deux caractéristiques de l'invention rend possible la commande ou l'alimentation d'un dispositif électrique ou électronique équipant la barre de charge quelle que soit la position de cette dernière.

Selon l'invention, la manoeuvre de l'arbre d'enroulement peut être réalisée de toute manière appropriée telle que par exemple au moyen d'une sangle enroulée sur l'arbre, d'une courroie coopérant avec une poulie solidaire de l'arbre ou encore d'un système de manivelle entraînant une vis sans fin engrainant un pignon solidaire en rotation de l'arbre. Selon une variante de réalisation de l'invention, les moyens de manoeuvre de l'arbre électrique comprennent un moteur électrique intégré dans l'arbre d'enroulement.

Selon l'invention, l'un au moins des câbles de suspension intègre un ou plusieurs conducteurs électriques. Selon une variante de réalisation, chaque câble de suspension intègre au moins un conducteur électrique. Ainsi dans le cadre du raccordement d'un dispositif électrique bipolaire et de la mise en oeuvre de deux câbles de suspension, l'un des câbles assure le raccordement à une polarité tandis que l'autre assure à une autre polarité. Bien entendu, chaque câble de suspension peut comprendre plusieurs conducteurs électriques isolés les uns des autres de manière à permettre un raccordement multipolaire.

Selon une variante de réalisation de l'invention, chaque câble de suspension est réalisé en partie au moins en un matériau électriquement conducteur. Chaque câble de suspension peut alors être constitué par un câble métallique ou par un câble mixte intégrant des fibres textiles isolantes et des fibres conductrices ou des fils conducteurs. Le câble de suspension pourra alors présenter une gaine extérieure isolante.

Selon une forme de réalisation de l'invention, la barre de charge comprend au moins un accessoire électrique raccordé en permanence au conducteur électrique. Un tel accessoire électrique ou électronique peut-être de toute nature et, par exemple, comprendre un ou plusieurs capteurs, des haut-parleurs ou d'autres systèmes électriques ou électroniques actifs ou toute combinaison de systèmes passif et de systèmes actifs. Selon une variante de cette forme de réalisation, la barre de charge comprend au moins un système électrique d'éclairage tel que, par exemple mais non exclusivement, un système mettant en oeuvre des diodes électroluminescentes également appelées DEL ou en anglais LED.

Selon une autre forme de réalisation de l'invention, l'écran mobile comprend au moins un accessoire électrique tel que par exemple un capteur ou des moyens d'éclairage. Selon les caractéristiques de l'invention, la barre de charge et l'écran comprennent tous deux des accessoires électriques ou électroniques.

Selon l'invention, l'écran peut être réalisé de toute manière appropriée telle que, par exemple, sous la forme d'un écran souple comprenant des panneaux qui se plient les uns sur les autres et forment un store bateau.

Selon l'invention, l'écran mobile peut également former un store vénitien. Ainsi, selon une forme préférée de réalisation de l'invention, l'écran mobile comprend une série de lames horizontales parallèles superposées associées à des moyens de maintient et d'orientation adaptés pour permettre un réglage de l'inclinaison transversale des lames entre une position horizontale et une position sensiblement verticale de manière à régler le degré d'ouverture de l'écran.

Selon une variante de cette forme de réalisation, certaines lames au moins sont équipées d'accessoires électriques ou électroniques.

Dans le cadre de cette variante et selon une caractéristique de l'invention, les lames équipées d'accessoire électrique, au moins, comprennent chacune des moyens de raccordement et de contact électrique adaptés pour en position verticale des lames assurer un raccordement de l'accessoire électrique correspondant à un circuit électrique comprenant chaque câble électrique et en position horizontale assurer une déconnexion de l'accessoire dudit circuit électrique.

Bien entendu les différentes formes et variantes de réalisation ainsi que caractéristiques de l'invention peuvent être associées les unes avec les autres selon diverses combinaisons dans la mesure où elles ne sont pas incompatibles ou exclusives les unes des autres.

Par ailleurs, diverses autres caractéristiques de l'invention ressortent de la description ci-dessous effectuée en référence aux dessins annexés qui illustrent des formes non limitatives de réalisation d'un dispositif d'occultation conforme à l'invention.
- La figure 1 est une perspective schématique d'un dispositif d'occultation selon l'invention formant un store vénitien, seules certaines des lattes de l'écran de ce store étant représentées à la figure 1.
- La figure 2 est une vue de détail en coupe schématique d'une latte constitutive d'un écran d'un dispositif d'occultation formant un store vénitien, cette latte comprenant des moyens de raccordement et de contact électrique assurant une fonction d'interrupteur.

Un dispositif d'occultation d'une baie également appelé store, représenté à la figure 1 de manière schématique et désigné dans son ensemble par la référence **S,** comprend un châssis supérieur **1** équipé d'un arbre d'enroulement **2** d'au moins un et, selon l'exemple illustré, deux câbles de suspension **3** supportant à leur extrémité opposée à l'arbre **2** une barre de charge **4.** L'arbre d'enroulement **2** comprend un moteur électrique **5** intégré à son moyeu et commandé par unité decommande **6.** Ainsi, l'unité **6** pilote le moteur **5** pour assurer, par la rotation de l'arbre **2,** un enroulement ou un déroulement des câbles **3** de manière à déplacer la barre de charge **4** entre une position basse, telle qu'illustrée, à la figure **1** et une position haute non représentée. Bien entendu, il pourrait également être mis en oeuvre un autre type d'entrainement avec, par exemple, un moteur électrique extérieur à l'arbre en prise directe avec celui-ci ou via un réducteur.

Le dispositif d'occultation **S** comprend un écran mobile **10** interposé entre le châssis supérieur **1** et la barre de charge **4.** Selon l'exemple illustré, l'écran mobile **10** comprend une série de lames superposées **11** parallèles entre elles qui sont traversées au niveau de lumière par les câbles de suspension **3.** Les lames **11** sont en outre supportées par des moyens de maintien et d'orientation réalisés sous la forme d'échelles souples **12** qui les maintiennent parallèles et distantes les unes des autres lorsque la barre de charge est en position basse. Chaque échelle **12** comprend deux brins verticaux **13** dont l'extrémité basse est fixée à la barre de charge **4** et l'extrémité haute à un palonnier **14** supporté par un arbre d'orientation **15.** Les échelles **12** comprennent en outre une série d'entretoises souples **15** qui supportent chacune une larme **11.** Ainsi, il est possible en agissant sur l'inclinaison des palonniers **14** par l'intermédiaire de l'arbre **15** de modifier l'inclinaison transversale des lames **11** et donc le degré d'ouverture ou d'occultation de l'écran **10.** Ce mode de réglage de l'ouverture de l'écran est bien connu de l'homme du métier et ne nécessite donc pas de plus ample description.

Selon l'exemple illustré, la barre de charge **4** est en outre équipée d'accessoires électriques ou électroniques **22** qui comprennent ici une série de diodes électroluminescentes **22** dont l'alimentation électrique est assurée via les câbles de suspension **3** qui intègre chacun un conducteur électrique. Selon l'exemple illustré, les câbles de suspension **3** sont réutilisés en matériaux électriquement conducteurs et dans le cas présent en acier inoxydable. Les câbles **3** sont alors raccordés électriquement aux diodes **22.** Lorsque que le câble de liaison est réalisé en matériau conducteur, il pourra être gainé d'un matériau isolant ou au contraire être nu.

L'alimentation électrique des accessoires électriques **22** est assurée par des moyens d'alimentation et/ou de commandes **25** fixes qui sont raccordées électriquement aux câbles **3** au moyen d'un collecteur tournant **26** associée à l'arbre d'enroulement **2.** Le collecteur tournant **26** comprend une bague collectrice **27** solidaire de l'arbre **2** dont elle suit le mouvement de rotation. La bague **27** comprend autant de pistes que de polarité ou de conducteurs nécessaires au bon fonctionnement des accessoires électriques **22.** Chacune des pistes est alors raccordée à un conducteur électrique intégré dans l'un câbles de suspension **3.** Le collecteur tournant **26** comprend en outre un contacteur fixe **28** qui comprend autant de balais que la bague collectrice **27** comprend de pistes. Ainsi le collecteur tournant **26** assure, tout au long de la rotation de l'arbre d'enroulement **2,** la continuité du circuit électrique entre les moyens de commandes **25** et les conducteurs intégrés au câble **3.**

L'invention permet alors d'assurer une alimentation électrique ou une commande fiable des accessoires équipant la part de charge **4.** Il doit être noté, à cet égard, que les moyens de commande **25** peuvent être de tout type approprié selon la nature des accessoires électriques mis en oeuvre et par exemple permettre d'assurer simplement une mise en marche et un arrêt des accessoires **25** ou, au contraire, un pilotage élaboré des accessoires s'intégrant, par exemple, dans des applications domotiques. Dans le cas d'accessoire comprenant des DEL ou LED, les moyens de commande pourront par exemple permettre une modulation de l'intensité lumineuse.

Selon l'invention, certaines au moins des lames **11** peuvent être équipées d'accessoires électriques tels que, par exemple, des diodes électroluminescentes, tout autre type d'accessoires électroniques pouvant également être envisagé.

Selon une variante de réalisation de l'invention illustrée à la figure **2****,** chaque larme **11** portant des accessoires électrique, comprend, au niveau des extrémités de chaque lumière **30** de passage d'un câble de suspension **3,** des contacts **31** destinés à venir contre le câble de suspension **3** correspondant lorsque la lame est placée dans une position sensiblement verticale ou très inclinée telle qu'illustrée entrée pointillé à la figure **2****.** Ainsi, dans cette position correspondant en outre à une fermeture maximale de l'écran **10,** l'alimentation des accessoires électriques équipant chaque lame est assuré via les contacts **31** et les câbles de suspension **3.** Cette variante de réalisation permet un pilotage du fonctionnement des accessoires électrique ou électroniques équipant les lames en fonction de l'orientation de ces dernières.

Bien entendu diverses autres modifications peuvent être apportées à l'invention dans le cadre des revendications annexées.

## Revendications

1. Dispositif d'occultation au moins partielle d'une baie comprenant :
- un châssis supérieur **(1)** équipé d'un arbre **(2)** d'enroulement d'au moins un câble de suspension **(3)** supportant une barre de charge **(4)** mobile entre une position haute et une position basse,
- un écran mobile **(10)** interposé entre le châssis **(1)** et la barre de charge **(4)** et adapté pour être dans un état replié en position haute de la barre de charge **(4)** et dans un état déplié en position basse de la barre de charge **(4),**
- des moyens **(5)** de manoeuvre de l'arbre enroulement,
**caractérisé en ce que** :
- la barre de charge **(4)** et/ou l'écran mobile **(10)** comprennent au moins un accessoire électrique ou électronique **(22),**
- un câble de suspension **(3),** au moins, intègre au moins un conducteur électrique destiné à être raccordé à l'accessoire électrique **(22),**
- l'arbre d'enroulement **(2)** est associé à au moins un collecteur tournant **(26)** comprenant, d'une part, une bague collectrice **(27)** solidaire en rotation de l'arbre et raccordée électriquement à chaque conducteur intégré à un câble de suspension et, d'autre part, un contacteur fixe **(28)** solidaire du châssis **(1)** et adapté pour assurer le raccordement électrique de la bague collectrice **(27)** avec des moyens **(25)** d'alimentation et/ou de commande de chaque accessoire électrique ou électronique.

2. Dispositif d'occultation selon la revendication 1, **caractérisé en ce que** les moyens de manoeuvre de l'arbre d'enroulement **(2)** comprennent un moteur électrique **(5)** intégré dans l'arbre d'enroulement **(2).**

3. Dispositif d'occultation selon la revendication 1 ou 2, caractérisé en que chaque câble de suspension **(3)** intègre au moins un conducteur électrique.

4. Dispositif d'occultation selon la revendication 3, **caractérisé en ce que** chaque câble de suspension **(3)** est réalisé en partie au moins en un matériau électriquement conducteur.

5. Dispositif d'occultation selon l'une des revendications 1 à 4, **caractérisé en ce que** la barre de charge **(4)** comprend au moins un accessoire électrique **(22)** raccordé en permanence au conducteur électrique.

6. Dispositif d'occultation selon la revendication 5, **caractérisé en ce que** la barre de charge comprend au moins un système électrique d'éclairage **(22).**

7. Dispositif d'occultation selon l'une des revendications 1 à 5, **caractérisé en ce que** l'écran mobile **(10)** comprend au moins un accessoire électrique.

8. Dispositif d'occultation selon l'une des revendications 1 à 7, **caractérisé en ce que** l'écran mobile **(10)** comprend une série de lames horizontales **(11)** parallèles superposées et associées à des moyens **(12)** de maintient et d'orientation adaptés pour permettre un réglage de l'inclinaison transversale des lames **(11)** entre une position horizontale et une position sensiblement verticale ou très inclinée de manière à régler le degré d'ouverture de l'écran.

9. Dispositif d'occultation selon la revendication 8, **caractérisé en ce que** certaines lames **(11)** au moins sont équipées d'accessoires électriques ou électroniques.

10. Dispositif selon la revendication 9, **caractérisé en ce qu'**au moins les lames équipées d'accessoires électriques comprennent chacune des moyens **(31)** de raccordement et de contact électrique adaptés pour en position verticale des lames assurer un raccordement de l'accessoire électrique correspondant à un circuit électrique comprenant chaque câble électrique **(3)** et en position horizontale assurer une déconnexion de l'accessoire dudit circuit électrique.

## Patentansprüche

1. Abdeckeinrichtung (mindestens zum Teil) einem grossen Fenster insbesondere umfassend :
- einen oberen Rahmen (1) ausgestattet mit einer Abwickelwelle (2) mit mindestens einem Hängekabel (3), der soll eine Laststange (4) ertragen.Diese Laststange soll zwischen die hohe Stelle und die unten Stelle locker sein
- Einen verstellbarer Bildschirm (10) zwischen den Rahmen und die Laststange. Dieses Bildschirm soll
- eingestellt sein, so dass wenn die Laststange (4) hoch ist, ist er geschlossen(klapbarr) und wenn die Laststange (4) unten ist, ist er geöffnet(klapbarr),
- Schaltmittel (5) für den Abwickelwelle,
gekennzeichtnet durch
- die Laststange (4) und/oder der verstellbarer Bildschirm (10) müssen mindestens ein elektrisches oder elektronisches Schaltgerät (22) enthalten,
- mindestens ein Hängekabel (3) enthält mindestens einen leitenden Medium,der an der Schaltgerät verbunden sein soll (22),
- Die Abwilckelwelle (2) mindestens einen wendenden Kollektor (26) zugehörig ist, Auf einer Seite hat der Kollektor (26) einen kraftschlüssigen verbundenen Schleifring (27) .Dieser Schleifring (27) ist zu der Aufwickelwelle eingebunden und elektrisch verbunden an jeder leitende Medium. Diese leitende Medium sind selbst integriert zu einem Hängekabel Auf der anderen Seite hat der Kollektor dem Rahmen einen festgehaltenden Schutz (28) der zu demSchleifring (27) die elektrische Verbindung versichert mit Zuführmittel und/oder Steuermittel für jede elektrische oder elektronische Zubehör.

2. Abdeckeinrichtung nach Anspruch 1, dardurch gekennzeichtnet, Die Betätigungsmittel der Abwickelwelle (2) mindestens einen integrierten elektrischen Motor (5) enthhalten müssen.

3. Abdeckeinrichtung nach Anspruch 1 oder 2, dardurch gekennzeichtnet, Jede Anhängekabel (3) mindestens einen elektrischenleiter integrieren soll.

4. Abdeckeinrichtung nach Anspruch 3, dardurch gekennzeichtnet, Jede Anhängekabel soll mindestens zum Teil aus einen elektrischen leitenden Material hergestellt sein.

5. Abdeckeinrichtung nach einen der Anspruche 1 bis 4, dardurch gekennzeichtnet, die Laststange (4) enthält mindestens einen elektrischen Zubehör (22) der,an den leitenden Medium permanent verbunden sein soll.

6. Abdeckeinrichtung nach Anspruch 5, dardurch gekennzeichtnet, die Laststange enthält mindestens eine elektrische Beleuchtungsvorrichtung.

7. Abdeckeinrichtung nach einen der Ansprüche 1 bis 5, dardurch gekennzeichtnet, der verstellbarer Bildschirm (10) enthält mindestens einen elektrischen Zubehör.

8. Abdeckeinrichtung nach einen der Ansprüche 1 bis 7, dardurch gekennzeichtnet, der verstellbarer Bildschirm (10) besteht aus eine Reihe horizontale Lamellen, Angepassten Befestigungen zu erlauben verstellbaren Halterungen eine Querneigung den Lamellen von einen horizontale Lage bis zu einen fast vertikalische Lage um die Eröffnung der Bildschirm zuregeln.

9. Abdeckeinrichtung nach Anspruch 8, dardurch gekennzeichtnet, mindestens einige Lamellen sind mit elektrische oder elektronische Mittel ausgestattet.

10. Abdeckeinrichtung nach Anspruch 9, dardurch gekennzeichtnet, mindestens die mit elektrische oder elektronische Mittel ausgestattenen Lamellen elektrischen Verbindung und elektrischen Kontakt angemessene Mittel enthalten; diese Mittel sind eigemessen so dass, wenn die Lamellen vertikal sind, ein Verbindung zu den elektrischen Zubehör versichert ein elektrisches Anschluss an jede elektrische Kabel und wenn die Lamellen horizontal sind, ist die Ausschaltung von dem entsprechendem Einheit komplett versichert.

## Claims

1. Device for closing at least partially a bay or window comprising:
• an upper frame **(1)** with a shaft **(2)** for winding at least one suspension cable **(3)** supporting a load bar **(4)** movable between a high position and a low position,
• a mobile screen **(10)** interposed between the chassis **(1)** and the load bar **(4)** and adapted to be in a folded state in the high position of the load bar **(4)** and in an unfolded state in the low position of the load bar **(4),**
• means **(5)** of maneuvering the winding shaft,
**characterized in that**:
• the load bar **(4)** and / or the mobile screen **(10)** comprise at least one electrical or electronic accessory **(22),**
• a suspension cable **(3)** at least includes at least one electrical conductor to be connected to the electrical accessory **(22),**
• the winding shaft **(2)** is associated with at least one slip ring **(26)** comprising, on the one hand, a slip ring **(27)** rotationally fixed to the shaft and electrically connected to each conductor integrated with a suspension cable and, on the second hand, a fixed contactor **(28)** integral with the chassis **(1)** and adapted to ensure electrical connection of the slip ring **(27)** with means **(25)** for supplying and / or controlling each electrical or electronic accessory.

2. Closing device according to Claim 1, **characterized in that** the maneuvering means of the winding shaft **(2)** include a built-up electric motor **(5)** within the winding shaft **(2).**

3. Closing device according to claim 1 or 2, **characterized in that** each suspension cable **(3)** includes at least one electrical conductor.

4. Closing device according to Claim 3, **characterized in that** each suspension cable **(3)** is made at least partly of an electrically conducting material.

5. Closing device according to one of claims 1 to 4, **characterized in that** the load bar **(4)** comprises at least one electrical accessory **(22)** permanently connected to the electrical conductor.

6. Closing device according to Claim 5, **characterized in that** the load bar comprises at least one electrical lighting system **(22)** device.

7. Closing device according to one of claims 1 to 5, **characterized in that** the mobile screen **(10)** comprises at least one electric accessory.

8. Closing device according to one of claims 1 to 7, **characterized in that** the mobile screen **(10)** comprises a series of horizontal blades **(11)** superposed parallel and associated with maintaining and orientating means **(12)** adapted to allow adjustment of the transverse inclination of the blades **(11)** between a horizontal position and a substantially vertical or steeply inclined so as to adjust the degree of opening of the mobile screen.

9. Closing device according to Claim 8, **characterized in that** some blades **(11)** are equipped with electrical or electronic accessories.

10. Device according to Claim 9, **characterized in that** at least the blades equipped with electrical accessories each comprise means **(31)** for connection and electrical contact adapted to ensure in the vertical position of the blades a connection of the corresponding electrical accessory to a circuit comprising each electric power cable **(3)** and ensure in an horizontal position a disconnection of said electrical accessory of said electrical circuit.
